# EUROPÄISCHE PATENTSCHRIFT

(11) **EP 2 110 358 B1**
(45) Veröffentlichungstag und Bekanntmachung des Hinweises auf die Patenterteilung: **13.06.2012**
(21) Anmeldenummer: 09003199.8
(22) Anmeldetag: 05.03.2009
(51) Int. Cl.: B66F 9/075

(54) **Flurförderzeug, insbesondere Gabelstapler, mit einem Hybridantrieb**
Industrial truck, in particular fork lift with a hybrid drive
Chariot de manutention, notamment empileuse, doté d'un entraînement hybride

(30) Priorität: 16.04.2008 DE 102008019289; 26.05.2008 DE 102008025142
(43) Veröffentlichungstag der Anmeldung: 21.10.2009
(62) Teilanmeldung aus: 12156690.5
(73) Patentinhaber: STILL GmbH, 22113 Hamburg (DE)
(72) Erfinder: Scheunemann, Patrick, Dr., 21037 Hamburg (DE); Tödter, Joachim, Dr., 22391 Hamburg (DE)
(74) Vertreter: Geirhos, Johann

(56) Entgegenhaltungen:
- EP-A- 0 879 724
- EP-A- 1 897 843
- DE-A1-102005 007 584
- GB-A- 937 675
- GB-A- 958 162
- US-A- 4 026 378
- US-A1- 2007 090 808

## Beschreibung

Die Erfindung betrifft ein Flurförderzeug, insbesondere Gegengewichtsgabelstapler, mit einem von einem Verbrennungsmotor angetriebenen Fahrantriebsaggregat, insbesondere einem elektrischen Fahrantriebsaggregat, und mit einem elektrischen Energiespeicher, wobei der elektrische Energiespeicher an dem Flurförderzeug außerhalb eines Aggregateraums angeordnet ist.

Flurförderzeuge, insbesondere Gegengewichtsgabelstapler, sind entweder mit einem batterie-elektrisch betriebenen Antriebssystem (sogenannte Batteriestapler) oder mit einem verbrennungsmotorisch betriebenen Antriebssystem bekannt (sogenannte Verbrennungsmotorstapler) versehen.

Bei verbrennungsmotorisch betriebenen Flurförderzeugen kann für den Fahrantrieb eine mechanische Leistungsübertragung mit einem hydrodynamischen Wandlergetriebe vorgesehen sein. Zudem sind verbrennungsmotorisch betriebene Flurförderzeuge mit einem hydrostatischen Getriebe für den Fahrantrieb bekannt. Darüber hinaus ist bei verbrennungsmotorisch betriebenen Flurförderzeugen eine elektrische Leistungsübertragung mit einem elektrischen Getriebe für den Fahrantrieb bekannt. Bei einem derartigen verbrennungsmotorisch-elektrischen Antriebssystem umfasst das Fahrantriebsaggregat eine stromllefernde Energieversorgungseinheit, die von einem mittels des Verbrennungsmotors antreibbaren Generator gebildet ist, der die elektrische Energie für mindestens einen Fahrantriebsmotor erzeugt. Der Fahrantriebsmotor ist in der Regel als Drehstrommotor, beispielsweise Asynchronmotor ausgebildet, dem ein Umrichter vorgeschaltet ist. Der Umrichter weist hierbei eine Leistungselektronik auf, die die Wechselspannung des Generators in ein Gleichspannungssystem überführt, aus dem das Spannungssystem für den Drehstrommotor erzeugt wird. Derartige verbrennungsmotorisch-elektrische Antriebssysteme weisen eine gute Regelbarkeit bei hohen Wirkungsgraden auf.

Zudem können derartige Flurförderzeuge mit einem verbrennungsmotorisch-elektrischen Antriebssystem auf einfache Weise mit einem hybriden Antriebsstrang versehen werden, indem ein elektrischer Energiespelcher vorgesehen wird, der zusätzlich zu dem Verbrennungsmotor beispielsweise zur Versorgung des Fahrantriebsmotors oder über den als Motor betriebenen Generator zur Unterstützung des Verbrennungsmotors beim Antrieb von weiteren Aggregaten, beispielsweise einer die Arbeitshydraulik versorgenden Hydraulikpumpe, verwendet wird.

Aus der EP 1 897 843 A2 ist ein Flurförderzeug mit einem hybriden Antriebsstrang bekannt, bei dem der Verbrennungsmotor und ein als Batterie ausgebildeter elektrischen Energiespeicher des Hybridantriebs in einem Aggregatraum angeordnet sind, der von einem Fahrzeugrahmen unterhalb eines Fahrerschutzdach gebildet ist. Die Batterie des hybriden Antriebsstranges kann in dem Aggregateraum vor dem Verbrennungsmotor, seitlich neben dem Verbrennungsmotor oder unter dem Verbrennungsmotor angeordnet werden, um den Abstand zu dem heckseitigen Kühler für den Verbrennungsmotor zu vergrößern.

Die GB 958 162 A offenbart ein Flurförderzeug mit einem elektrischen Fahrmotor, zu dessen Versorgung mit elektrischer Energie Batterien vorgesehen sind, die in seitlichen Aufnahmeräumen eines Fahrzeugsrahmens angeordnet sind, die durch eine mittig angeordnete Rahmenkasten getrennt sind. Anstelle von zwei Batterien kann In einem Aufnahmeraum des Fahrzeugrahmens eine Batterie und in dem zweiten, gegenüberliegenden Aufnahmeraum ein Verbrennungsmotor mit einem Generator als Stromquelle angeordnet werden. Die Aufnahmeräume sind an einer Bodenplatte des Fahrzeugrahmens angeordnet und durch den mittigen Rahmenkasten, durch den sich eine von dem elektrischen Fahrmotor, der im Bereich des Gegengewichts angeordnet ist, zu einer Antriebsachse geführte Antriebswelle erstreckt, getrennt. Oberhalb der Aufnahmeräume der Batterien bzw. des Aufnahmeraum für den Verbrennungsmotor/Generator ist eine Haube angeordnet, auf der ein Fahrersitz angeordnet ist

Die GB 937 675 A offenbart ein Flurförderzeug mit einem Verbrennungsmotor als Antriebsquelle und einem hydrostatischen Fahrantrieb. Das Flurförderzeug weist einen Fahrzeugrahmen auf, der unterhalb einer sich über die gesamte Fahrzeugbreite erstreckenden Haube, auf der ein Fahrersitz angeordnet ist, einen Aggregateraum bildet, in dem der Verbrennungsmotor angeordnet ist. Zwischen Radhäusem des Fahrzeugsrahmens ist unterhalb der Haube eine Batterie angeordnet, die die Funktion einer Starterbatterie für den Verbrennungsmotor aufweist.

Der vorliegenden Erfindung liegt die Aufgabe zugrunde, ein gattungsgemäßes Flurförderzeug zur Verfügung zu stellen, bei dem der elektrische Energiespeicher vorteilhaft positioniert ist.

Diese Aufgabe wird erfindungsgemäß dadurch gelöst, dass der elektrische Energiespeicher auf einem Fahrerschutzdach des Flurförderzeugs angeordnet und/oder befestigt ist.

Diese Aufgabe wird erfindungsgemäß ebenfalls dadurch gelöst, dass der elektrische Energiespeicher an einer einem Gegengewicht zugewandten Rückseite des Fahrerschutzdaches angeordnet und/oder befestigt ist.

Bei der Positionierung des Energiespeichers sind insbesondere die Randbedingungen Fahrzeugabmessungen, Sicht des Fahrers, sowie Kühlung und Wartungsfreundlichkeit und -zugänglichkeit zu berücksichtigen und zu gewährleisten. Bei gattungsgemäßen Flurförderzeugen besteht meist die Schwierigkeit, einen geeigneten Ein- oder Anbauort des Energiespeichers zu finden, da innerhalb eines Aggregateraums bereits ein hoher Raumnutzungsgrad durch den Verbrennungsmotor, das Fahrantriebaggregat sowie Nebenaggregate, beispielsweise einer Hydraulikpumpe sowie eines Wärmetauschers, besteht. Zudem entstehen innerhalb des Aggregateraums durch die Nähe des Verbrennungsmotors, der Leistungselektronik sowie gegebenenfalls einer Hydraulikölkühlung hohe Temperaturen, die zu einer Raschen Alterung eines in dem Aggregateraum angeordneten elektrischen Energiespeichers führen können.

Durch die erfindungsgemäße Anordnung des elektrischen Energiespeichers außerhalb des Aggregateraums wird auf einfache Weise eine vorteilhafte Positionierung des elektrischen Energiespeichers ermöglicht. Durch die Anordnung des Energiespeichers außerhalb des Aggregateraums ergeben sich keine oder eine lediglich geringe Einwirkung von Abwärme aus den anderen Fahrzeugkomponenten, beispielsweise der Leistungselektronik, der Hydraulikölkühlung oder des Verbrennungsmotors, wodurch für den elektrischen Energiespeicher eine hohe Lebensdauer erzielbar ist. Zudem ist durch die Anordnung des elektrischen Energiespeichers außerhalb des Aggregateraums eine gute Zugänglichkeit des Energiespeichers erzielbar, wobei weiterhin für die in dem Aggregateraum angeordneten Komponenten eine gute Zugänglichkeit beibehalten wird. Durch die erfindungsgemäße Anordnung des elektrischen Energiespeichers wird somit sowohl für den elektrischen Energiespeicher als auch für die in dem Aggregateraum angeordneten weiteren Komponenten und Aggregate des Flurförderzeugs eine hohe Wartungs- und Servicefreundlichkeit erzielt.

Der elektrische Energiespeicher ist auf einem Fahrerschutzdach des Flurförderzeugs angeordnet und/oder befestigt. Bei einer derartigen Anordnung ist eine Anordnung des Energiespeichers innerhalb der Fahrzeugbreite und der Fahrzeuglänge auf einfache Weise erzielbar, wobei weiterhin die Sicht des Fahrers durch die Anbringung des Energiespeichers nicht beeinträchtigt wird.

Alternativ Ist der elektrische Energiespeicher an einer einem Gegengewicht zugewandten Rückseite des Fahrerschutzdaches angeordnet und/oder befestigt. Hierdurch kann auf einfache Weise erzielt werden, dass der Energiespeicher nicht nur innerhalb der Fahrzeugbreite sowie der Fahrzeuglänge, sondern ebenfalls innerhalb der Fahrzeughöhe angeordnet ist, wobei sich der Energiespeicher innerhalb der Fahrzeugkontur befindet und somit kompakte Abmessungen eines erfindungsgemäßen Flurförderzeugs mit einem Energiespeicher erzielbar sind.

Besondere Vorteile sind hierbei erzielbar, wenn der elektrische Energiespeicher im oberen Bereich der Rückseite des Fahrerschutzdaches angeordnet und/oder befestigt ist. Ein derartiger Anbringungsort ist besonders vorteilhaft, da weiterhin durch die hohe Anbringung über der Fahrbahn eine geringe staubbeladene Umgebung gegeben ist. Insbesondere in Verbindung mit einer Kühlung des elektrischen Energiespeichers kann hierbei aus der Umgebung auf einfache Weise Kühlluft angesaugt werden, die besonders wenig staubbeladen ist.

Zweckmäßigerweise umfasst das Fahrerschutzdach heckseitige, im Wesentlichen vertikale Streben und obere, im Wesentlichen horizontale Streben, wobei der elektrische Energiespeicher an den im wesentlichen vertikalen Streben und/oder den im wesentlichen horizontalen Streben angeordnet und/oder befestigt ist. Durch die Befestigung des Energiespeichers an den Streben des Fahrerschutzdaches kann der Energiespeicher auf einfache Welse an der Rückseite des Fahrerschutzdaches, insbesondere am oberen heckseitigen Bereich des Fahrersehutzdaches, oder auf dem Fahrerschutzdach angeordnet werden.

Besondere Vorteile ergeben sich, wenn der elektrische Energiespeicher mit einer Kühleinrichtung versehen ist. Die Anbringung des Energiespeichers außerhalb des Aggregateraums ermöglicht weiterhin auf einfache Weise Kühlluft aus einer wenig staubbeladenen Umgebung anzusaugen.

Gemäß einer bevorzugten Weiterbildung der Erfindung ist der Energiespeicher elastisch und/oder gedämpft am Flurförderzeug befestigt. Flurförderzeuge sind in der Regel als ungefederte Fahrzeuge ausgebildet. Durch eine gefederte und/oder gedämpfte Aufhängung des Energiespeichers können hierbei auf einfache Weise während des Betriebs des Flurförderzeugs Stöße auf den elektrischen Energiespeicher reduziert werden.

Mit besonderem Vorteil ist der Energiespeicher gemäß einer Weiterbildung der Erfindung an dem Flurförderzeug schwenkbar befestigt ist. Durch eine schwenkbare oder klappbare Anordnung des Energiespeichers kann insbesondere bei einer Anordnung des elektrischen Energiespeichers auf dem Gegengewicht mit geringem Bauaufwand eine gute und leichte Zugänglichkeit von weiteren Komponenten des Flurförderzeugs durch einfaches Wegklappen oder Wegschwenken des Energiespeichers erzielt werden.

Der elektrische Energiespeicher kann gemäß einer bevorzugten Ausführungsform der Erfindung von einer Hochleistungsbatterie gebildet sein.

Zudem ist es möglich, dass gemäß einer weiteren Ausführungsform der Erfindung der elektrische Energiespeicher mindestens einen Kondensator, insbesondere einen Doppelschichtkondensator oder einen Elektrolytkondensator, aufweist. Doppelschichtkondensatoren, sogenannte Ultra-Caps, eignen sich bei einem Flurförderzeug besonders als elektrische Energiespeicher, da diese eine hohe Leistungs- und Energiedichte sowie einen hohen Wirkungsgrad und eine hohe Zykluszahl und somit eine hohe Lebensdauer aufweisen. Zudem können Doppelschichtkondensatoren hohe Ströme schnell aufnehmen und rasch wieder abgeben, so dass mit einem derartigen Energiespeicher beim Abbremsen des Flurförderzeugs Bremsenergie zurückgewonnen und gespeichert werden kann, die bei einem Beschleunigungsvorgang des Flurförderzeugs zur Versorgung des Fahrantriebsmotors oder zur Versorgung weiterer Aggregate verwendet werden kann. Durch die Unterstützung des Verbrennungsmotors mit der Energie aus dem elektrischen Energiespeicher wird eine Drehzahlreduzierung des Verbrennungsmotors, insbesondere beim Beschleunigen des Fluförderzeugs, ermöglicht, die zu einer Kraftstoffersparnis des Verbrennungsmotors führt

Zudem ist die Ausbildung des elektrischen Energiespeichers als elektrochemischer Speicher möglich.

Zweckmäßigerweise umfasst das elektrische Fahrantriebsaggregat eine stromliefernde Energieversorgungseinheit, die von einem mittels des Verbrennungsmotors antreibbaren Generator gebildet ist, und zumindest einen elektrischen als Drehstrommotor ausgebildeten Fahrantriebsmotor. Bei einem derartigen Flurförderzeug mit einem verbrennungsmotorisch-elektrischen Antriebssystem kann mit einem elektrischen Energiespeicher und dessen erfindungsgemäße Anordnung auf einfache Weise ein hybrider Antriebsstrang gebildet werden.

Sofern der Energiespeicher gemäß einer vorteilhaften Ausgestaltungsform der Erfindung mittels einer Kabelverbindung mit einer Leistungselektronik in Verbindung steht, kann bei einem Flurförderzeug mit einem verbrennungsmotorisch-elektrischen Antriebssystem auf einfache Weise die Be- und Entladung des elektrischen Energiespeichers durchgeführt und gesteuert werden. Mittels der Leistungselektronik kann zudem auf einfache Weise der Fahrantriebsmotor beim Beschleunigen mit der von dem elektrischen Energiespeicher gelieferten Energie gesteuert versorgt werden.

Weitere Vorteile und Einzelheiten der Erfindung werden anhand der In den schematischen Figuren dargestellten Ausführungsbeispiele näher erläutert. Hierbei zeigen
- Figur 1: eine Draufsicht auf den Aggregateraum eines erfindungsgemäßen Flurförderzeugs,
- Figur 2: eine erste Ausführungsform eines erfindungsgemäßen Flurförderzeugs in einer Seitenansicht,
- Figur 3: eine zweite Ausführungsform eines erfindungsgemäßen Flurförderzeugs in einer Seitenansicht,
- Figur 4: eine nicht zur Erfindung gehörende Ausführungsform eines Flurförderzeugs in einer Seitenansicht.

In der Figur 1 ist ein als Gegengewichtsgabelstapler ausgebildetes erfindungsgemäßes Flurförderzeug 1 in einer Draufsicht auf den Aggregateraum 4 dargestellt.

Das Flurförderzeug 1 weist einen Fahrzeugrahmen 2 auf, der unterhalb eines Fahrerschutzdaches 3, das beispielsweise von einer Fahrerkabine gebildet sein kann, einen Aggregateraum 4 bildet. Im lastzugewandten Bereich ist das Flurförderzeug 1 mit zwei Antriebsrädern 5 und im lastabgewandten Bereich mit mindestens einem gelenkten Rad 6 versehen. Am vorderen lastzugewandten Bereich des Flurförderzeugs 1 ist ein Hubgerüst 7 angeordnet, an dem ein beispielsweise als Lastgabel ausgebildetes Lastaufnahmemittel 8 auf- und abbewegbar angeordnet ist Im lastabgewandten Bereich ist das Flurförderzeug 1 mit einem Gegengewicht 9 versehen.

Das Flurförderzeug 1 ist mit einem verbrennungsmotorisch-elektrischen Antriebssystem versehen, das ein elektrisches Fahrantriebsaggregat 10 umfasst Das Fahrantriebsaggregat 10 weist eine stromliefernde Energieversorgungseinheit auf, die von einem beispielsweise als Dieselmotor ausgebildeten Verbrennungsmotor 11 und einem mit dem Verbrennungsmotor 11 trieblich verbundenen elektrischen Generator 12 gebildet ist.

Die von dem Generator 12 erzeugte elektrische Energie wird einem mit einer Leistungselektronik 13 versehenen Umrichter zugeführt, mittels der mindestens ein in oder an einer Antriebsachse 14 angeordneter elektrischer Fahrantriebsmotor 15, beispielsweise ein als Asynchronmotor ausgebildeter Drehstrommotor, mit elektrischer Energie versorgbar ist.

Der Fahrantriebsmotor 15 steht hierbei beispielsweise unter Zwischenschaltung eines Differentialgetriebes 16 und zweier Untersetzungsgetrieben 17 mit den Antriebsrädern 5 zu deren Antrieb in Wirkverbindung. Anstelle einer derartigen Einmotorachse, bei der ein Fahrmotor 15 beide Antriebsräder 5 antreibt, kann ebenfalls eine Zwelmotorachse vorgesehen werden, bei der jeweils ein Fahrmotor unter Zwischenschaltung eines Untersetzungsgetriebes mit dem entsprechenden Antriebsrad 5 in trieblicher Verbindung steht

Der Verbrennungsmotor 11, der Generator 12, die Leistungselektronik 13 und die Antriebsachse 14 mit dem Fahrmotor 15 sind hierbei zusammen mit weiteren nicht mehr dargestellten Komponenten und Nebenaggregaten, beispielsweise einer Hydraulikpumpe 18 zur Versorgung einer Arbeitshydraulik und einem Wärmetauscher 19, in dem Aggregateraum 4 des Flurförderzeugs 1 angeordnet.

Erfindungsgemäß ist ein elektrischer Energiespeicher 25 außerhalb des Aggregateraums 4 angeordnet

Gemäß der Figur 2 ist der elektrische Energiespeicher 25 auf dem Fahrerschutzdach 3 des Flurförderzeugs 1 angeordnet. Der Energiespeicher 25 kann hierbei beispielsweise an oberen, im Wesentlichen horizontalen Streben 3a des Fahrerschutzdaches 3 befestigt werden.

Gemäß der Figur 3 ist der elektrische Energiespeicher 25 an einer dem Gegengewicht 9 zugewandten Rückseite des Fahrerschutzdaches 3 angeordnet. Der Energiespeicher 25 ist hierbei am oberen Bereich der Rückseite des Fahrerschutzdaches 3 angeordnet und beispielsweise an heckseitigen, im Wesentlichen vertikalen Streben 3b des Fahrerschutzdaches 3 befestigt. Es ist jedoch ebenfalls möglich, den Energiespeicher 25 in dieser nach hinten auskragenden Position an den im Wesentlichen horizontalen Streben 3a des Fahrerschutzdaches 3 zu befestigen.

In der nicht zur Erfindung gehörenden Figur 4 ist der Energiespeicher 25 auf dem Gegengewicht 9 des Flurförderzeugs 1 angeordnet und/oder befestigt Eine derartige Anordnung des Energiespeichers ermöglicht eine Befestigung des Energiespeichers mit geringem zusätzlichen Bauaufwand, da an dem Fahrerschutzdach keine Umkonstruktionen, beispielsweise stabilitätserhöhende Versteifungen, für die Befestigung des Energiespeichers erforderlich sind. Hierdurch kann ein erfindungsgemäßes Flurförderzeug mit einem hybriden Antriebsstrang durch zusätzliche Anordnung eines elektrischen Energiespeichers auf einfache Weise und mit geringem Bauaufwand von einem Flurförderzeug mit einem verbrennungsmotorischen Antriebssystem abgeleitet werden. Zudem ermöglicht die Anordnung des elektrischen Energiespeichers auf dem Gegengewicht auf einfache Weise eine nachträgliche Ausrüstung eines Flurförderzeugs mit einem verbrennungsmotorischen Antriebssystem mit einem elektrischen Energiespeichers und somit die Aufrüstung des Flurförderzeugs mit einem hybriden Antriebsstrang.

Insbesondere bei der Figur 4 kann der Energiespeicher 25 um eine Im Wesentlichen vertikale oder im Wesentlichen horizontale Schwenkachse klappbar angeordnet sein, beispielsweise um eine seitliche vertikale Schwenkachse oder um eine heckseitige horizontale Schwenkachse. Mit einem geeigneten Schwenk- oder Klappmechanismus, an dem der elektrische Energiespeicher befestigt ist und der auf das Gegengewicht 9 aufgesetzt ist, kann der Energiespeicher 25 auf einfache Weise verschwenkt bzw. weggeklappt werden, um die Zugänglichkeit zu weiteren Komponenten des Flurförderzeugs 1 zu erleichtern.

Die erfindungsgemäße Anordnung des Energiespeichers 25 außerhalb des Aggregateraums 4 weist eine Reihe von Vorteilen auf.

Der Energiespeicher 25 ist auf einfache Weise von mehreren Seiten, insbesondere von oben, von links, von rechts, von hinten, gemäß der Figur 3 weiterhin von unten zugänglich. Durch die Anordnung außerhalb des Aggregateraums 4 wird somit eine leichte Zugänglichkeit des Energiespeichers 25 für Wartungs- und Servicearbeiten erzielt.

Zudem wird die Anordnung des Energiespeichers 25 außerhalb des Aggregateraums 4 vermieden, dass Abwärme aus weiteren Komponenten und Aggregaten des Flurförderzeugs 1, insbesondere des Verbrennungsmotors 11, der Leistungselektronik 13 sowie einer Hydraulikölkühlung, auf den elektrischen Energiespeicher 25 einwirkt.

Die Anordnung des Energiespeichers 25 außerhalb des Aggregateraums 4 ermöglicht weiterhin auf einfache Weise die Ansaugung von Kühlluft aus der Umgebung, wodurch eine wirkungsvolle Kühlung des Energiespeichers 25 auf einfache Weise erzielt wird. Insbesondere bei einer Anordnung des Energiespeichers 25 gemäß den Figuren 2 und 3 ist ein Ansaugort hoch über der Fahrbahn in einer wenig staubbeladenen Umgebung erzielbar.

Bei der erfindungsgemäßen Anordnung des Energiespeichers 25 verbleibt dieser auf einfache Weise innerhalb der Fahrzeugkontur, insbesondere der Fahrzeugbreite sowie der Fahrzeuglänge, wodurch keine überstehenden Teile durch den Energiespeicher 25 entstehen. Bei einer Anordnung des Energiespeichers 25 gemäß den Figuren 3 und 4 wird weiterhin eine Anordnung des Energiespeichers 25 innerhalb der Fahrzeughöhe erzielt, so dass der Energiespeichers 25 vollständig innerhalb der Fahrzeugkontur angeordnet ist und zu keiner Vergrößerung der Fahrzeugabmessungen führt.

Die Anordnung des Energiespeichers 25 außerhalb des Aggregateraums 4 ermöglicht weiterhin eine nachträgliche Ausrüstung bestehender Flurförderzeuge mit einem verbrennungsmotorischen Antriebssystem, Insbesondere einem verbrennungsmotorisch-elektrischen Antriebssystem, mit dem elektrischen Energiespeicher 25, da keine Umkonstruktionen innerhalb des Flurförderzeugs, insbesondere innerhalb des Aggregateraums 4 erforderlich sind. Hierdurch kann ebenfalls das erfindungsgemäße Flurförderzeug mit einem hybriden Antriebsstrang auf einfache Weise von einem Flurförderzeug mit einem verbrennungsmotorisch-elektrischen Antriebssystem abgeleitet werden.

Zudem kann durch die Anordnung des Energiespeichers 25 außerhalb des Aggregateraums 4 auf einfache Weise und mit geringem Bauaufwand eine elastische und/oder gedämpfte Aufhängung des Energiespeichers 25 ermöglicht werden, beispielsweise mittels geeigneter Gummipuffer. Hierdurch können Stöße auf den Energiespeicher 25 während des Betriebs des Flurförderzeugs 1 wirkungsvoll vermindert werden.

Die Anbindung des Energiespeichers 25 an die Leistungselektronik 13 zum Be- und Entladen des Energiespeichers 25 kann hierbei auf einfache Weise mittels einer fest verlegten oder flexiblen, beispielsweise von einem elektrischen Verbindungskabel gebildeten Kabelverbindung erfolgen.

## Patentansprüche

1. Flurförderzeug (1), insbesondere Gegengewichtsgabeistapler, mit einem von einem Verbrennungsmotor (11) angetriebenen Fahrantriebsaggregat (10), insbesondere einem elektrischen Fahrantriebsaggregat, und mit einem elektrischen Energiespeicher (25), wobei der elektrische Energiespeicher (25) an dem Flurförderzeug (1) außerhalb eines Aggregateraums (4) angeordnet ist, **dadurch gekennzeichnet, dass** der elektrische Energiespeicher (25) auf einem Fahrerschutzdach (3) des Flurförderzeugs (1) angeordnet und/oder befestigt ist.

2. Flurförderzeug (1), insbesondere Gegengewichtsgabelstapler, mit einem von einem Verbrennungsmotor (11) angetriebenen Fahrantriebsaggregat (10), insbesondere einem elektrischen Fahrantrtebsaggregat, und mit einem elektrischen Energiespeicher (25), wobei der elektrische Energiespeicher (25) an dem Flurförderzeug (1) außerhalb eines Aggregateraums (4) angeordnet ist, **dadurch gekennzeichnet, dass** der elektrische Energiespeicher (25) an einer einem Gegengewicht (9) zugewandten Rückseite des Fahrerschutzdaches (3) angeordnet und/oder befestigt ist.

3. Flurförderzeug nach Anspruch 2, **dadurch gekennzeichnet, dass** der elektrische Energiespeicher (25) im oberen Bereich der Rückseite des Fahrerschutzdaches (3) angeordnet und/oder befestigt ist.

4. Flurförderzeug nach einem der Ansprüche 1 bis 3, **dadurch gekennzeichnet, dass** das Fahrerschutzdach (3) heckseitige, im Wesentlichen vertikale Streben (3b) und obere, im Wesentlichen horizontale Streben (3a) umfasst, wobei der elektrische Energiespeicher (25) an den im Wesentlichen vertikalen Streben (3b) und/oder den im Wesentlichen horizontalen Streben (3a) angeordnet und/oder befestigt ist.

5. Flurförderzeug nach einem der Ansprüche 1 bis 4, **dadurch gekennzeichnet, dass** der elektrische Energiespeicher (25) mit einer Kühleinrichtung versehen ist.

6. Flurförderzeug nach einem der Ansprüche 1 bis 5, **dadurch gekennzeichnet, dass** der Energiespeicher (25) elastisch und/oder gedämpft am Flurförderzeug (1) befestigt ist.

7. Flurförderzeug nach einem der Ansprüche 1 bis 6, **dadurch gekennzeichnet, dass** der Energiespeicher (25) an dem Flurförderzeug (1) schwenkbar und/oder klappbar befestigt ist.

8. Flurförderzeug nach einem der Ansprüche 1 bis 7 **dadurch gekennzeichnet, dass** der elektrische Energiespeicher (25) von einer Hochleistungsbatterie gebildet ist.

9. Flurförderzeug nach einem der Ansprüche 1 bis 8, **dadurch gekennzeichnet, dass** der elektrische Energiespeicher (25) mindestens einen Kondensator, insbesondere einen Doppelschichtkondensator oder einen Elektrolytkondensator, aufweist

10. Flurförderzeug nach einem der Ansprüche 1 bis 8, **dadurch gekennzeichnet, dass** der elektrische Energiespeicher (25) als elektrochemischer Speicher ausgebildet ist.

11. Flurförderzeug nach einem der Ansprüche 1 bis 10, **dadurch gekennzeichnet, dass** das elektrische Fahrantriebsaggregat (10) eine stromliefernde Energieversorgungseinheit, die von einem mittels des Verbrennungsmotor (11) antreibbaren Generator (12) gebildet ist, und zumindest einen elektrischen, als Drehstrommotor ausgebildeten Fahrantriebsmotor (15) umfasst.

12. Flurförderzeug nach einem der Ansprüche 1 bis 11, **dadurch gekennzeichnet, dass** der Energiespeicher (25) mittels einer Kabelverbindung mit einer Leistungselektronik (13) in Verbindung steht

## Claims

1. Industrial truck (1), in particular a counterweight fork-lift truck, with a traction drive unit (10) driven by an internal combustion engine (11), in particular an electrical traction drive unit, and with an electrical energy store (25), the electrical energy store (25) being arranged on the industrial truck (1) outside an equipment area (4), **characterized in that** the electrical energy store (25) is arranged and/or fastened on a driver protection roof (3) of the industrial truck (1).

2. Industrial truck (1), in particular a counterweight fork-lift truck, with a traction drive unit (10) driven by an internal combustion engine (11), in particular an electrical traction drive unit, and with an electrical energy store (25), the electrical energy store (25) being arranged on the industrial truck (1) outside an equipment area (4), **characterized in that** the electrical energy store (25) is arranged and/or fastened on a rear side of the driver protection roof (3), said rear side facing a counterweight (9).

3. Industrial truck according to Claim 2, **characterized in that** the electrical energy store (25) is arranged and/or fixed in the upper region of the rear side of the driver protection roof (3).

4. Industrial truck according to one of Claims 1 to 3, **characterized in that** the driver protection roof (3) comprises rear-side, substantially vertical struts (3b) and upper, substantially horizontal struts (3a), the electrical energy store (25) being arranged and/or fastened on the substantially vertical struts (3b) and/or the substantially horizontal struts (3a).

5. Industrial truck according to one of Claims 1 to 4, **characterized in that** the electrical energy store (25) is provided with a cooling device.

6. Industrial truck according to one of Claims 1 to 5, **characterized in that** the energy store (25) is fastened elastically and/or in damped fashion on the industrial truck (1).

7. Industrial truck according to one of Claims 1 to 6, **characterized in that** the energy store (25) is fastened on the industrial truck (1) pivotably and/or foldably.

8. Industrial truck according to one of Claims 1 to 7, **characterized in that** the electrical energy store (25) is formed by a high-power battery.

9. Industrial truck according to one of Claims 1 to 8, **characterized in that** the electrical energy store (25) has at least one capacitor, in particular a double-layer capacitor or an electrolyte capacitor.

10. Industrial truck according to one of Claims 1 to 8, **characterized in that** the electrical energy store (25) is in the form of an electrochemical store.

11. Industrial truck according to one of Claims 1 to 10, **characterized in that** the electrical traction drive unit (10) comprises a current-producing energy supply unit, which is formed by a generator (12) which can be driven by means of the internal combustion engine (11), and at least one electrical traction drive motor (15), which is in the form of an AC motor.

12. Industrial truck according to one of Claims 1 to 11, **characterized in that** the energy store (25) is connected to power electronics (13) by means of a cable link.

## Revendications

1. Chariot de manutention (1), notamment empileuse à contrepoids, avec un groupe d'entraînement de roulement (10) entraîné par un moteur à combustion interne (11), notamment un groupe d'entraînement de roulement électrique et avec un accumulateur d'énergie électrique (25), l'accumulateur d'énergie électrique (25) étant disposé contre le chariot de manutention (1) à l'extérieur d'un caisson de groupe (4), **caractérisé en ce que** l'accumulateur d'énergie électrique (25) est disposé et/ou fixé sur un toit de protection du conducteur (3) du chariot de manutention (1).

2. Chariot de manutention (1), notamment empileuse à contrepoids, avec un groupe d'entraînement de roulement (10) entraîné par un moteur à combustion interne (11), notamment un groupe d'entraînement de roulement électrique et avec un accumulateur d'énergie électrique (25), l'accumulateur d'énergie électrique (25) étant disposé contre le chariot de manutention (1) à l'extérieur d'un caisson de groupe (4), **caractérisé en ce que** l'accumulateur d'énergie électrique (25) est disposé et/ou fixé contre un côté arrière du toit de protection du conducteur (3) orienté vers un contrepoids (9).

3. Chariot de manutention selon la revendication 2, **caractérisé en ce que** l'accumulateur d'énergie électrique (25) est disposé et/ou fixé dans la zone supérieure du côté arrière du toit de protection du conducteur (3).

4. Chariot de manutention selon l'une quelconque des revendications 1 à 3, **caractérisé en ce que** le toit de protection du conducteur (3) comprend des étais (3b) arrière pour l'essentiel verticaux et des étais (3a) supérieurs pour l'essentiel horizontaux, l'accumulateur d'énergie électrique (25) étant disposé et/ou fixé aux étais (3b) pour l'essentiel verticaux et/ou aux étais (3a) pour l'essentiel horizontaux.

5. Chariot de manutention selon l'une quelconque des revendications 1 à 4, **caractérisé en ce que** l'accumulateur d'énergie électrique (25) est pourvu d'un dispositif de refroidissement.

6. Chariot de manutention selon l'une quelconque des revendications 1 à 5, **caractérisé en ce que** l'accumulateur d'énergie (25) est fixé de façon élastique et/ou amortie au chariot de manutention (1).

7. Chariot de manutention selon l'une quelconque des revendications 1 à 6, **caractérisé en ce que** l'accumulateur d'énergie (25) est fixé au chariot de manutention (1) de façon à pouvoir être pivoté et/ou rabattu.

8. Chariot de manutention selon l'une quelconque des revendications 1 à 7, **caractérisé en ce que** l'accumulateur d'énergie électrique (25) est formé par une batterie de haute puissance.

9. Chariot de manutention selon l'une quelconque des revendications 1 à 8, **caractérisé en ce que** l'accumulateur d'énergie électrique (25) comporte au moins un condensateur, notamment un condensateur à double couche ou un condensateur à électrolyte.

10. Chariot de manutention selon l'une quelconque des revendications 1 à 8, **caractérisé en ce que** l'accumulateur d'énergie électrique (25) prend la forme d'un accumulateur électrochimique.

11. Chariot de manutention selon l'une quelconque des revendications 1 à 10, **caractérisé en ce que** le groupe d'entraînement de roulement (10) électrique comprend une unité d'alimentation en énergie délivrant du courant formée par un générateur (12) pouvant être entraîné à l'aide du moteur à combustion interne (11) et au moins un moteur d'entraînement de roulement (15) électrique prenant la forme d'un moteur à courant triphasé.

12. Chariot de manutention selon l'une quelconque des revendications 1 à 11, **caractérisé en ce que** l'accumulateur d'énergie (25) est relié à un système électronique d'alimentation en puissance (13) par le biais d'une liaison câblée.
